# EUROPÄISCHE PATENTSCHRIFT

(11) **EP 1 310 591 B1**
(45) Veröffentlichungstag und Bekanntmachung des Hinweises auf die Patenterteilung: **09.08.2006**
(21) Anmeldenummer: 02015739.2
(22) Anmeldetag: 13.07.2002
(51) Int. Cl.: D21F 7/00

(54) **Dampfblaskasten**
Steam box
Distributeur de vapeur

(30) Priorität: 08.11.2001 DE 10154828
(43) Veröffentlichungstag der Anmeldung: 14.05.2003
(73) Patentinhaber: Voith Paper Patent GmbH, 89522 Heidenheim (DE)
(72) Erfinder: Wegehaupt, Frank, 89558 Böhmenkirch (DE)

(56) Entgegenhaltungen:
- WO-A-99/41450

## Beschreibung

Die Erfindung betrifft einen Dampfblaskasten zum Aufbringen von Dampf auf eine vorbeilaufende Materialbahn, wie insbesondere eine zu entwässernde Papier- oder Kartonbahn. Ein solcher Dampfblaskasten ist beispielsweise in der WO 99/41450 beschrieben.

Ein solcher Dampfblaskasten wird hauptsächlich bei der Papierherstellung verwendet. Er dient insbesondere dazu, mit Hilfe des auf die Materialbahn aufgebrachten Dampfes die Temperatur der Materialbahn zu erhöhen, um die Entwässerung der Materialbahn zu verbessern. Dabei bietet der Dampfblaskasten die Möglichkeit, durch die sektionale Dampfaufbringung das Feuchtequerprofil der Materialbahn zu beeinflussen.

Es sind Dampfblaskästen bekannt, die durch eine Einheit aus Gehäuse, Hauptdampfversorgungskammer, Zonenkammern, im Gehäuse angeordneten Ventilen und mit Düsenbohrungen oder Austrittsschlitzen versehenen Austrittsflächen gebildet sind. Zur Wartung des Kastens muss dieser vollständig ausgebaut werden, sofern beispielsweise bei beengter Einbauposition kein direkter Zugang in der Papiermaschine möglich ist.

Es sind auch bereits Dampfblaskästen bekannt geworden, die aus zwei separaten Einheiten bestehen. Dabei besteht eine Einheit, und zwar der Blaskasten selbst, aus dem Gehäuse, den Zonenkammern und den Austrittsflächen. Die zweite Einheit, nämlich die Stellventilstation, besteht aus einem Hauptverdampfungsrohr, Ventilen und Schlauchverbindungen zu den Zonenkammern der ersten Einheit. In diesem Fall ist zwar eine Wartung der Ventile an der gut zugänglichen Stellventilstation jederzeit möglich. Zur Wartung des Blaskastens, beispielsweise zur Reinigung der Zonenkammern und Austrittsbleche, muss diese jedoch vollständig ausgebaut werden, sofern beispielsweise wieder infolge einer engen Einbauposition kein direkter Zugang in der Papiermaschine möglich ist.

Der aus der WO 99/41450 bekannte Dampfblaskasten besteht aus zwei Einheiten. Dabei besteht die eine Einheit, nämlich der Blaskasten selbst, aus dem Gehäuse, der Hauptdampfversorgungskammer, den Zonenkammern und den Austrittsflächen. Die zweite Einheit, und zwar eine Ventilkassette, besteht aus einem Gehäuse mit integrierten innen liegenden Ventilen und außen angebrachten Ventilrohren. Die Ventilkassette befindet sich in der Hauptdampfversorgungskammer und kann zu Wartungszwecken aus dem Blaskasten herausgefahren werden. Hierbei ist zwar eine Wartung der Ventile auch dann möglich, wenn, zum Beispiel infolge einer beengten Einbauposition, kein direkter Zugang in der Papiermaschine möglich ist. Von Nachteil ist jedoch, dass zur Wartung des Blaskastens selbst, zum Beispiel zur Reinigung der Zonenkammern und Austrittsbleche, dieser wieder vollständig ausgebaut werden muss, sofern, zum Beispiel aufgrund einer beengten Einbauposition, kein direkter Zugang in der Papiermaschine möglich ist.

Ziel der Erfindung ist es, einen verbesserten Dampfblaskasten der eingangs genannten Art zu schaffen, bei dem die zuvor genannten Nachteile beseitigt sind. Dabei soll insbesondere ein solcher Aufbau möglich sein, bei dem die Ventile direkt in den Dampfblaskasten eingebaut sind, um die Investitionskosten im Vergleich zu einem Dampfblaskasten mit separater Ventilstation entsprechend zu verringern. Bei zum Beispiel infolge einer beengten Einbauposition fehlender direkter Zugänglichkeit in der Papiermaschine soll eine Wartung aller kritischen Bauteile, wie insbesondere der Verschleißteile darstellenden Ventile, der Zonenkammern und der beispielsweise zu reinigenden Austrittsbleche möglich sein, ohne dass der gesamte Kasten ausgebaut werden muss. Die kritischen Bauteile des Dampfblaskastens sollen in möglichst kurzer Zeit zugänglich sein, um auch bei kurzen Stillstandszeiten der Papiermaschine eine Wartung zu ermöglichen. Zudem soll die Zugänglichkeit der kritischen Bauteile auch bei laufender Papiermaschine gegeben sein. Schließlich wird eine möglichst kompakte, steife und verformungsarme Konstruktion des Dampfblaskastens angestrebt.

Dieses Aufgabe wird erfindungsgemäß gelöst durch einen Dampfblaskasten zum Aufbringen von Dampf auf eine vorbeilaufende Materialbahn wie insbesondere eine zu entwässernde Papier- oder Kartonbahn, mit einem das Gehäuse bildenden, eine Dampfaustrittswand aufweisenden Außenkasten und einem Innenkasten, der eine Vielzahl von über die Bahnbreite aneinander gereihten, durch die Dampfaustrittswand des Außenkastens begrenzten Zonenkammern und eine Hauptdampfversorgungskammer umfasst, mit der die Zonenkammern über Ventile verbunden sind, wobei der Innenkasten zumindest teilweise aus dem Außenkasten herausfahrbar ist.

Nachdem die Ventile nunmehr im Kasten vorgesehen sein können und dieser Dampfblaskasten im Aufbau äußerst einfach gehalten ist, ergibt sich insgesamt eine einfache, kostengünstige Lösung. Von weiterem Vorteil ist die Wartungsfreundlichkeit aller kritischen Bauteile. So sind die Ventile am ausgefahrenen Innenkasten gut zugänglich. Die bei ausgefahrenem Innenkasten offenen Zonenkammern ermöglichen eine einfache Reinigung. Am nunmehr freiliegenden Außenkasten können beispielsweise mittels einer Sprühlanze der Kasten und/oder die Dampfaustrittswand bzw. die Austrittsbleche von innen und außen gereinigt werden. Nachdem anstatt eines Ausbaus des ganzen Kastens lediglich noch der Innenkasten ausgefahren werden muss, ist eine sehr schnelle Wartung möglich.

Der Innenkasten ist vorzugsweise über eine bestimmte Ausfahrstrecke hinweg am Außenkasten abgestützt. Der Außenkasten kann somit den Innenkasten über eine relativ weite Ausfahrstrecke selbst tragen.

Der Innenkasten ist zweckmäßigerweise über wenigstens eine Verfahreinrichtung ausfahrbar. Eine solche Verfahreinrichtung kann beispielsweise Rollen, Gleitlager und/oder dergleichen umfassen.

Von Vorteil ist insbesondere auch, wenn der Innenkasten selbsttragend bzw. am Außenkasten abgestützt über einen Teil der Kastenlänge in Richtung Führerseite und über zumindest im wesentlichen den restlichen Teil der Kastenlänge in Richtung Triebseite ausfahrbar ist. Der Innenkasten kann also selbsttragend in Richtung der Führerseite und in Richtung der Triebseite so ausfahrbar sein, dass durch die Summe der beiden Ausfahrzustände bzw. -strecken eine vollständige Wartung ohne Hilfstragstruktur möglich ist.

Gemäß einer bevorzugten Ausführungsform des erfindungsgemäßen Dampfblaskastens ist der Innenkasten über wenigstens zwei Drittel der Kastenlänge in Richtung Führerseite am Außenkasten abgestützt ausfahrbar. Alternativ oder zusätzlich ist dieser Innenkasten vorzugsweise über wenigstens ein Drittel der Kastenlänge in Richtung Triebseite am Außenkasten abgestützt ausfahrbar. Damit ist eine vollständige Wartung ohne Hilfstragstrukturen möglich. Ist ein Ausfahren in einer Richtung nicht weit genug möglich, so können für eine jeweilige Wartung Hilfstragstrukturen für den Innenkasten eingesetzt werden.

Bei einer bevorzugten praktischen Ausführungsform des erfindungsgemäßen Dampfblaskastens besitzt der Außenkasten eine zumindest im Wesentlichen geschlossene Querschnittsform, so dass der Innenkasten und sämtliche Einbauten durch den Außenkasten gegen Verschmutzung geschützt sind. Gleichzeitig wird eine hohe Steifigkeit bei kompaktem Querschnitt gewährleistet.

Die Ventile sind vorzugsweise dem Innenkasten zugeordnet und vorzugsweise mit diesem ausfahrbar.

Bei einer zweckmäßigen praktischen Ausführungsform des erfindungsgemäßen Dampfblaskastens umfassen die Ventile jeweils wenigstens ein Ventilrohr, über das die jeweilige Zonenkammer mit der Hauptdampfversorgungskammer verbunden ist. Dabei ist vorzugsweise nur das Ventilrohr eines jeweiligen Ventils fest mit dem Innenkasten verbunden.

Dabei ist insbesondere von Vorteil, wenn die Ventile jeweils einen mehrteiligen Aufbau besitzen und die nicht durch das Ventilrohr gebildeten Teile lösbar mit dem Ventilrohr und/oder dem Innenkasten verbunden sind. Die nicht durch das Ventilrohr gebildeten Teile können zumindest im Wesentlichen außerhalb des Innenkastens angeordnet sein. Diese nicht durch das Ventilrohr gebildeten Teile können beispielsweise über eine Flanschverbindung mit dem Ventilrohr und/oder dem Innenkasten verbunden sein.

Es ist also insbesondere eine solche Ausführung denkbar, bei der lediglich das Ventilrohr fest im Innenkasten eingebaut ist und alle weiteren Teile leicht zugänglich im Ventilrohr und/oder außen am Innenkasten, zum Beispiel durch eine Flanschverbindung, wartungsfreundlich angebaut sind.

Gemäß einer weiteren zweckmäßigen Ausführungsform ist das Ventilrohr fest mit dem zugeordneten Ventil verbunden und die damit gebildete Einheit demontierbar. Mit dieser alternativen Ausführung ergibt sich eine sehr einfache Ventileinbindung. Die durch das Ventil und das Ventilrohr gebildete Einheit kann beispielsweise über eine Mutter, eine Scheibe und Dichtelemente am Innenkasten 16 befestigt werden.

Vorteilhafterweise sind Mittel vorgesehen, über die der Innenkasten mit seiner die Zonenkammern aufweisenden Seite an die Dampfaustrittswand des Außenkastens anlegbar und/oder so mit dem Außenkasten verbindbar ist, dass er mit seiner Zonenkammer aufweisenden Seite an der Dampfaustrittswand anliegt. Mit einer solchen Anlage oder Verbindung werden die Zonenkammern geschlossen bzw. mit der Dampfaustrittswand verbunden, was für einen zuverlässigen Betrieb erforderlich ist.

Der Innenkasten kann durch die betreffenden Mittel beispielsweise an die Dampfaustrittswand des Außenkastens anpressbar sein.

Die betreffenden Mittel können beispielsweise Spannelemente, Verriegelungen und/oder dergleichen umfassen. Dabei können insbesondere mechanische, hydraulische, pneumatische und/oder elektrische Spannelemente bzw. Verriegelungen vorgesehen sein.

Für ein jeweiliges Ausfahren des Innenkastens sind die Anpress- bzw. Verbindungsmittel vorzugsweise lösbar. Mit dem Lösen dieser Anpress- bzw. Verbindungsmittel kann sich der Innenkasten von der Dampfaustrittswand weitgehend oder ganz abheben, wodurch eine leicht gängige Bewegung des Innenkastens aus dem Außenkasten gewährleistet ist.

Dabei ist es von Vorteil, wenn die Anpress- bzw. Verbindungsmittel vorzugsweise über eine entsprechende Steuerung automatisch aktivierbar bzw. lösbar sind.

Zwischen Außenkasten und Innenkasten sind vorzugsweise Dichtelemente vorgesehen.

Es ist somit beispielsweise also möglich, den Innenkasten über Verbindungselemente, wie zum Beispiel mechanische, hydraulische, pneumatische und/oder elektrische Spannelemente oder Verriegelungen, an dem Außenkasten anzudrücken oder mit diesem zu verbinden, wodurch die Zonenkammern geschlossen bzw. mit der zum Beispiel durch Austrittsbleche gebildeten Dampfaustrittswand verbunden werden, was für einen zuverlässigen Betrieb erforderlich ist. Mit dem Lösen der Verbindungselemente hebt sich der Innenkasten vom Außenkasten bzw. dessen Dampfaustrittswand weitgehend oder vollständig ab, wodurch eine leicht gängige Bewegung des Innenkastens relativ zum Außenkasten gewährleistet ist, da weitgehend lediglich noch beispielsweise über die Verfahreinrichtungen eine Verbindung zwischen Außenkasten und Innenkasten besteht. Die Verbindungselemente können so ausgeführt und angeordnet sein, dass ein schnelles Trennen des Innenkastens vom Außenkasten möglich ist. Es ist also eine gut zugängliche Bedienposition gegeben und ein Lösen bzw. Schließen der Verbindungen in wenigen Schritten, idealerweise "auf Knopfdruck" möglich.

Zur Verbesserung der Dichtheit zwischen Außen- und Innenkasten können zwischen diesen Dichtelemente angebracht werden.

Bei einer zweckmäßigen alternativen Ausführungsform des erfindungsgemäßen Dampfblaskastens liegt der Innenkasten auch während einer jeweiligen Ausfahrbewegung vorzugsweise über hochflexible und/oder reibungsarme Dichtelemente an der Dampfaustrittswand des Außenkastens an. Dabei können als Dichtelemente beispielsweise Dichtlippen, Federbleche und/oder dergleichen vorgesehen sein.

In diesem Fall sind also keine Anpress- oder Verbindungselemente zwischen Innenkasten und Außenkasten vorgesehen. Der Innenkasten wird zum Verfahren nicht vom Außenkasten abgehoben. Die Anlage des Innenkastens am Außenkasten bzw. an dessen Dampfaustrittswand bleibt bestehen. Die Dichtheit zwischen Außen- und Innenkasten wird nur über die Dichtelemente hergestellt. Das Austreten von Dampf aus den Zonenkammern in den Außenkasten kann durch spezielle, stark nachgiebige und reibungsarme Dichtelemente, wie beispielsweise Dichtlippen, Federbleche oder dergleichen verändert werden. Die reibungsarmen Dichtelemente gewährleisten eine leicht gängige Bewegung des Innenkastens relativ zum Außenkasten beim Herausfahren.

Die Erfindung wird im folgenden anhand von Ausführungsbeispielen unter Bezugnahme auf die Zeichnung näher erläutert; in dieser zeigen:
- Fig. 1: eine schematische Querschnittsdarstellung eines Dampfblaskastens, dessen Innenkasten an die Dampfaustrittswand des Außenkastens anlegbar und von dieser wieder abhebbar ist, wobei der Innenkasten in der dargestellten Phase von der Dampfaustrittswand abgehoben ist,
- Fig. 2: eine schematische Querschnittsdarstellung des Dampfblaskastens gemäß Fig. 1 bei an die Dampfaustrittswand angelegtem Innenkasten,
- Fig. 3: eine schematische Querschnittsdarstellung einer anderen Ausführungsform des Dampfblaskastens, bei der der Innenkasten auch während einer jeweiligen Ausfahrbewegung über entsprechende Dichtelemente an der Dampfaustrittswand anliegt,
- Fig. 4: eine schematische Vorderansicht eines Dampfblaskastens bei teilweise herausgefahrenem Innenkasten,
- Fig. 5: eine schematische Rückansicht eines Dampfblaskastens bei teilweise herausgefahrenem Innenkasten und
- Fig. 6: eine schematische Querschnittsdarstellung einer anderen Ausführungsform des Dampfblaskastens, bei der das Ventilrohr fest mit dem Ventil verbunden ist.

Die Fig. 1 zeigt in schematischer Querschnittsdarstellung einen Dampfblaskasten 10 zum Aufbringen von Dampf auf eine vorbeilaufende Materialbahn, insbesondere eine zu entwässernde Papier- oder Kartonbahn.

Der Dampfblaskasten 10 umfasst einen das Gehäuse bildenden, eine Dampfaustrittswand 12 aufweisenden Außenkasten 14 und einen Innenkasten 16 (vgl. auch die Fig. 4 und 5).

Der Innenkasten 16 umfasst eine Vielzahl von über die Bahnbreite aneinander gereihten, durch die Dampfaustrittswand 12 des Außenkastens 14 begrenzten Zonenkammern 18 sowie eine Hauptdampfversorgungskammer 20, mit der die Zonenkammern 18 über Ventile 22 verbunden sind.

Wie insbesondere auch anhand der Fig. 4 und 5 zu erkennen ist, ist der Innenkasten in Richtung des Pfeiles F, das heißt also in Längsrichtung des Dampfblaskastens 10, zumindest teilweise aus dem Außenkasten 14 herausfahrbar. Dabei ist der Innenkasten 16 über eine bestimmte Ausfahrstrecke hinweg am Außenkasten 14 abgestützt.

Der Innenkasten 16 ist vorzugsweise über wenigstens eine Verfahreinrichtung oder -einheit 24 aus dem Außenkasten 14 herausfahrbar. Eine solche Verfahreinrichtung 24 kann beispielsweise Rollen, Gleitlager und/oder dergleichen umfassen.

Der Innenkasten 16 kann beispielsweise über wenigstens etwa zwei Drittel der Kastenlänge in Richtung Führerseite und beispielsweise über wenigstens etwa ein Drittel der Kastenlänge in Richtung Triebseite am Außenkasten 14 abgestützt ausfahrbar sein.

Wie insbesondere anhand der Fig. 1 zu erkennen ist, kann der Außenkasten eine zumindest im Wesentlichen geschlossene Querschnittsform besitzen.

Die innerhalb des Außenkastens 14 angeordneten Ventile 22 sind dem Innenkasten 16 zugeordnet, das heißt im vorliegenden Fall zusammen mit diesem Innenkasten 16 aus dem Außenkasten 14 herausfahrbar.

Diese Ventile 22 können jeweils wenigstens ein Ventilrohr 26 umfassen, über das die jeweilige Zonenkammer 18 mit der Hauptdampfversorgungskammer 20 verbunden ist.

Dabei ist im vorliegenden Fall nur das Ventilrohr 26 eines jeweiligen Ventils 22 fest mit dem Innenkasten 16 verbunden. Die Ventile 22 besitzen jeweils einen mehrteiligen Aufbau, wobei die nicht durch das Ventilrohr 26 gebildeten Teile lösbar mit dem Ventilrohr 26 und/oder dem Innenkasten 16 verbunden sein können.

Wie insbesondere anhand der Fig. 1 zu erkennen ist, sind die nicht durch das Ventilrohr 26 gebildeten Teile zumindest im Wesentlichen außerhalb des Innenkastens 16 angeordnet. Im vorliegenden Fall sind sie durch eine Flanschverbindung 28 mit dem Ventilrohr 26 verbunden.

Es sind Mittel 30 vorgesehen, über die der Innenkasten 16 mit seiner die Zonenkammern 18 aufweisenden Seite an die Dampfaustrittswand 12 des Außenkastens 14 anlegbar und/oder so mit dem Außenkasten 14 verbindbar ist, dass er mit seiner die Zonenkammern 18 aufweisenden Seite an der Dampfaustrittswand 12 anliegt. Dabei kann der Innenkasten 16 durch die betreffenden Mittel 30 an die Dampfaustrittswand 12 des Außenkastens 14 anpressbar sein.

Die betreffenden Mittel 30 können also beispielsweise Verbindungselemente, Spannelemente, Verriegelungen und/oder dergleichen umfassen. Im vorliegenden Fall umfassen diese Mittel 30 Spannhebel, über die der Innenkasten 16 an die Dampfaustrittswand 12 anlegbar bzw. anpressbar ist.

Es können insbesondere mechanische, hydraulische, pneumatische und/oder elektrische Spannelemente bzw. Verriegelungen vorgesehen sein.

Die betreffenden Anpress- bzw. Verbindungsmittel 30 sind für ein jeweiliges Ausfahren des Innenkastens 16 lösbar. Dabei können diese Anpress- bzw. Verbindungsmittel 30 vorzugsweise über eine entsprechende Steuerung insbesondere automatisch aktivierbar bzw. lösbar sein.

Zwischen Außenkasten 14 und Innenkasten 16 sind Dichtelemente 32 vorgesehen. Entsprechende Dichtelemente 34 können auch den zwischen den Zonenkammern 18 vorgesehenen Zonentrennblechen 36 zugeordnet sein.

Der Innenkasten 16 ist mit Entwässerungseinrichtungen 38 versehen.

In der Dampfaustrittswand 12, die beispielsweise durch eine oder mehrere Austrittsbleche gebildet sein kann, können insbesondere Düsenbohrungen und/oder Austrittsschlitze vorgesehen sein.

Der Außenkasten 14 ist in der betreffenden Papiermaschine fest eingebaut.

In Fig. 1 ist der Innenkasten 16 in seiner von der Dampfaustrittswand 12 abgehobenen Position dargestellt, in der er seitlich aus dem Außenkasten 14 herausfahrbar ist.

Die Fig. 2 zeigt den Dampfblaskasten 10 gemäß Fig. 1 in einer Phase, in der der Innenkasten 16 in den Außenkasten 14 eingefahren ist und der Innenkasten 16 mit dem Außenkasten 14 über die Mittel 30, im vorliegenden Fall Spannhebel, verspannt ist.

Fig. 4 zeigt eine Vorderansicht und Fig. 5 eine Rückansicht des in den beiden Fig. 1 und 2 dargestellten Dampfblaskastens 10.

In den Fig. 1, 2, 4 und 5 sind einander entsprechenden Teilen gleiche Bezugszeichen zugeordnet.

Der Innenkasten 16 kann somit beispielsweise über mechanische, hydraulische, pneumatische und/oder elektrische Verbindungselemente und insbesondere Spannelemente oder Verriegelungselemente an den Außenkasten 14 gedrückt und/oder mit diesem verbunden werden, wodurch die Zonenkammern 18 geschlossen bzw. mit dem oder den Austrittsblechen verbunden werden. Dies ist für den Betriebszustand erforderlich.

Mit dem Lösen der Verbindungselemente hebt sich der Innenkasten 16 vom Außenkasten 14 bzw. dessen Dampfdurchtrittswand 12 oder Austrittsblech weitgehend oder vollständig ab, wodurch eine leicht gängige Bewegung des Innenkastens 16 aus dem Außenkasten 14 heraus gewährleistet ist, da weitgehend nur noch über die Verfahreinrichtungen 24 eine Verbindung zwischen diesen besteht.

Die Verbindungselemente können insbesondere so ausgeführt und angeordnet sein, dass ein schnelles Trennen des Innenkastens 16 vom Außenkasten 14 möglich ist. Es ist also für eine gut zugängliche Bedienposition und für ein Lösen bzw. Schließen der Verbindungen in möglichst wenigen Schritten gesorgt, idealerweise "auf Knopfdruck". Zur Verbesserung der Dichtheit zwischen Außenkasten 14 und Innenkasten 16 können Dichtelemente zwischen diesen angebracht werden.

Fig. 3 zeigt in schematischer Querschnittsdarstellung eine alternative Ausführungsform des Dampfblaskastens 10. In diesem Fall liegt der Innenkasten 16 auch während einer jeweiligen Ausfahrbewegung vorzugsweise über hochflexible und/oder reibungsarme Dichtelemente 40 an der Dampfaustrittswand 12 des Außenkastens 14 an.

Als Dichtelemente 40 können beispielsweise Dichtlippen, Federbleche und/oder dergleichen vorgesehen sein.

Im übrigen kann diese Ausführungsform zumindest im Wesentlichen wieder den gleichen Aufbau wie die in den Fig. 1, 2, 4 und 5 gezeigte Ausführungsform besitzen. Einander entsprechenden Teilen sind gleiche Bezugszeichen zugeordnet.

Figur 6 zeigt in schematischer Querschnittsdarstellung eine andere Ausführungsform des Dampfblaskastens 10, bei der das Ventilrohr 26 fest mit dem zugeordneten Ventil 22 verbunden und die dadurch gebildete Einheit demontierbar ist. Mit dieser alternativen Ausführungsform ergibt sich also eine sehr einfache Ventileinbindung. Die durch das Ventil 22 und das Ventilrohr 26 gebildete Einheit kann beispielsweise über eine Mutter, eine Scheibe und Dichtelemente am Innenkasten 16 befestigt werden.

Es ist somit auch eine solche Ausführung des Dampfblaskastens 10 möglich, bei der keine Verbindungselemente (zum Beispiel Spannelemente oder Verriegelungen, etc.) zwischen Innenkasten 16 und Außenkasten 14 vorgesehen sind. Der Innenkasten 16 kann in diesem Fall zum Verfahren nicht vom Außenkasten 14 bzw. dessen Dampfaustrittswand 12 abgehoben werden. Die Verbindungen Innenkasten 16 zu Außenkasten 14/Austrittsblech bleibt erhalten. Die Dichtheit zwischen Außen- und Innenkasten 14, 16 wird nur über die Dichtelemente 40 hergestellt. Dabei können insbesondere spezielle, stark nachgiebige und reibungsarme Dichtelemente, wie beispielsweise Dichtlippen oder Federbleche eingesetzt werden, die ein Austreten von Dampf aus den Zonenkammern 18 in den Außenkasten 14 verhindern. Die reibungsarmen Dichtelemente 40 gewährleisten eine leicht gängige Bewegung des Innenkastens 16 aus dem Außenkasten 14.

### Bezugszeichenliste

- 10: Dampfblaskasten
- 12: Dampfaustrittswand
- 14: Außenkasten
- 16: Innenkasten
- 18: Zonenkammer
- 20: Hauptdampfversorgungskammer
- 22: Ventil
- 24: Verfahreinrichtung
- 26: Ventilrohr
- 28: Flanschverbindung
- 30: Anpress- oder Verbindungsmittel
- 32: Dichtelement
- 34: Dichtelement
- 36: Zonentrennblech
- 38: Entwässerungseinrichtung
- 40: Dichtelement
- F: Verfahrrichtung

## Patentansprüche

1. Dampfblaskasten (10) zum Aufbringen von Dampf auf eine vorbeilaufende Materialbahn wie insbesondere eine zu entwässernde Papier- oder Kartonbahn, mit einem das Gehäuse bildenden, eine Dampfaustrittswand (12) aufweisenden Außenkasten (14) und einem Innenkasten (16), der eine Vielzahl von über die Bahnbreite aneinander gereihten, durch die Dampfaustrittswand (12) des Außenkastens (14) begrenzten Zonenkammern (18) und eine Hauptdampfversorgungskammer (20) umfasst, mit der die Zonenkammern (18) über Ventile (22) verbunden sind, wobei der Innenkasten (16) zumindest teilweise aus dem Außenkasten (14) herausfahrbar ist.

2. Dampfblaskasten nach Anspruch 1,
**dadurch gekennzeichnet,**
**dass** der Innenkasten (16) über eine bestimmte Ausfahrstrecke hinweg am Außenkasten (14) abgestützt ist.

3. Dampfblaskasten nach Anspruch 1 oder 2,
**dadurch gekennzeichnet,**
**dass** der Innenkasten (16) über wenigstens eine Verfahreinrichtung (24) ausfahrbar ist.

4. Dampfblaskasten nach Anspruch 3,
**dadurch gekennzeichnet,**
**dass** die Verfahreinrichtung (24) Rollen, Gleitlager und/ oder dergleichen umfasst.

5. Dampfblaskasten nach einem der vorhergehenden Ansprüche,
**dadurch gekennzeichnet,**
**dass** der Innenkasten (16) selbsttragend bzw. am Außenkasten (14) abgestützt über einen Teil der Kastenlänge in Richtung Führerseite und über zumindest im wesentlichen den restlichen Teil der Kastenlänge in Richtung Triebseite ausfahrbar ist.

6. Dampfblaskasten nach einem der vorhergehenden Ansprüche,
**dadurch gekennzeichnet,**
**dass** der Innenkasten (16) über wenigstens etwa zwei Drittel der Kastenlänge in Richtung Führerseite am Außenkasten (14) abgestützt ausfahrbar ist.

7. Dampfblaskasten nach einem der vorhergehenden Ansprüche,
**dadurch gekennzeichnet,**
**dass** der Innenkasten (16) über wenigstens etwa ein Drittel der Kastenlänge in Richtung Triebseite am Außenkasten (14) abgestützt ausfahrbar ist.

8. Dampfblaskasten nach einem der vorhergehenden Ansprüche,
**dadurch gekennzeichnet,**
**dass** der Außenkasten (14) eine zumindest im wesentlichen geschlossene Querschnittsform besitzt.

9. Dampfblaskasten nach einem der vorhergehenden Ansprüche,
**dadurch gekennzeichnet,**
**dass** die Ventile (22) dem Innenkasten (16) zugeordnet sind.

10. Dampfblaskasten nach einem der vorhergehenden Ansprüche,
**dadurch gekennzeichnet,**
**dass** die Ventile (22) zusammen mit dem Innenkasten (16) ausfahrbar sind.

11. Dampfblaskasten nach einem der vorhergehenden Ansprüche,
**dadurch gekennzeichnet,**
**dass** die Ventile (22) jeweils wenigstens ein Ventilrohr (26) umfassen, über das die jeweilige Zonenkammer (18) mit der Hauptdampfversorgungskammer (20) verbunden ist.

12. Dampfblaskasten nach Anspruch 11,
**dadurch gekennzeichnet,**
**dass** nur das Ventilrohr (26) eines jeweiligen Ventils (22) fest mit dem Innenkasten (16) verbunden ist.

13. Dampfblaskasten nach Anspruch 12,
**dadurch gekennzeichnet,**
**dass** die Ventile (22) jeweils einen mehrteiligen Aufbau besitzen und die nicht durch das Ventilrohr (26) gebildeten Teile lösbar mit dem Ventilrohr (26) und/oder dem Innenkasten (16) verbunden sind.

14. Dampfblaskasten nach Anspruch 13,
**dadurch gekennzeichnet,**
**dass** die nicht durch das Ventilrohr (26) gebildeten Teile zumindest im Wesentlichen außerhalb des Innenkastens (16) angeordnet sind.

15. Dampfblaskasten nach Anspruch 13 oder 14,
**dadurch gekennzeichnet,**
**dass** die nicht durch das Ventilrohr (26) gebildeten Teile über eine Flanschverbindung (28) mit dem Ventilrohr (26) und/oder dem Innenkasten (16) verbunden sind.

16. Dampfblaskasten nach einem der vorhergehenden Ansprüche,
**dadurch gekennzeichnet,**
**dass** das Ventilrohr (26) fest mit dem zugeordneten Ventil (22) verbunden und die damit gebildete Einheit demontierbar ist.

17. Dampfblaskasten nach einem der vorhergehenden Ansprüche,
**dadurch gekennzeichnet,**
**dass** Mittel (30) vorgesehen sind, über die der Innenkasten (16) mit seiner die Zonenkammern (18) aufweisenden Seite an die Dampfaustrittswand (12) des Außenkastens (14) anlegbar und/oder so mit dem Außenkasten (14) verbindbar ist, dass er mit seiner die Zonenkammern (18) aufweisenden Seite an der Dampfaustrittswand (12) anliegt.

18. Dampfblaskasten nach Anspruch 17,
**dadurch gekennzeichnet,**
**dass** der Innenkasten (16) durch die betreffenden Mittel an die Dampfaustrittswand des Außenkastens (14) anpressbar ist.

19. Dampfblaskasten nach Anspruch 17 oder 18,
**dadurch gekennzeichnet,**
**dass** die betreffenden Mittel (30) Spannelemente, Verriegelungen und/ oder dergleichen umfassen.

20. Dampfblaskasten nach Anspruch 19,
**dadurch gekennzeichnet,**
**dass** mechanische, hydraulische, pneumatische und/oder elektrische Spannelemente bzw. Verriegelungen vorgesehen sind.

21. Dampfblaskasten nach einem der vorhergehenden Ansprüche,
**dadurch gekennzeichnet,**
**dass** die Anpress- bzw. Verbindungsmittel (30) für ein jeweiliges Ausfahren des Innenkastens (16) lösbar sind.

22. Dampfblaskasten nach einem der vorhergehenden Ansprüche,
**dadurch gekennzeichnet,**
**dass** die Anpress- bzw. Verbindungsmittel (30) vorzugsweise über eine entsprechende Steuerung automatisch aktivierbar bzw. lösbar sind.

23. Dampfblaskasten nach einem der vorhergehenden Ansprüche,
**dadurch gekennzeichnet,**
**dass** zwischen Außenkasten (14) und Innenkasten (16) Dichtelemente. (32) vorgesehen sind.

24. Dampfblaskasten nach einem der vorhergehenden Ansprüche,
**dadurch gekennzeichnet,**
**dass** der Innenkasten (16) auch während einer jeweiligen Ausfahrbewegung vorzugsweise über hochflexible und/oder reibungsarme Dichtelemente (40) an der Dampfaustrittswand (12) des Außenkastens (14) anliegt.

25. Dampfblaskasten nach Anspruch 24,
**dadurch gekennzeichnet,**
**dass** als Dichtelemente (40) Dichtlippen, Federbleche und/ oder dergleichen vorgesehen sind.

## Claims

1. Steam blower box (10) for applying steam to a material web running past, such as in particular a paper or board web to be dewatered, having an outer box (14) forming the housing and having a steam outlet wall (12), and an inner box (16), which comprises a large number of zone chambers (18) lined up in a row over the web width and bounded by the steam outlet wall (12) of the outer box (14), and a main steam supply chamber (20), to which the zone chambers (19) are connected via valves (22), it being possible for the inner box (16) to be withdrawn at least partly from the outer box (14).

2. Steam blower box according to Claim 1, **characterized in that** the inner box (16) is supported on the outer box (14) over a specific withdrawal distance.

3. Steam blower box according to Claim 1 or 2, **characterized in that** the inner box (16) can be withdrawn over at least one moving device (24).

4. Steam blower box according to Claim 3, **characterized in that** the moving device (24) comprises rollers, sliding bearings and/or the like.

5. Steam blower box according to one of the preceding claims, **characterized in that** the inner box (16) can be withdrawn in a self-supporting manner or supported on the outer box (14) over a part of the box length in the direction of the operator's side and over at least substantially the remaining part of the box length in the direction of the drive side.

6. Steam blower box according to one of the preceding claims, **characterized in that** the inner box (16) can be withdrawn over at least about two thirds of the box length in the direction of the operator's side, supported on the outer box (14).

7. Steam blower box according to one of the preceding claims, **characterized in that** the inner box (16) can be withdrawn over at least about one third of the box length in the direction of the drive side, supported on the outer box (14).

8. Steam blower box according to one of the preceding claims, **characterized in that** the outer box (14) has an at least substantially closed cross-sectional shape.

9. Steam blower box according to one of the preceding claims, **characterized in that** the valves (22) are assigned to the inner box (16).

10. Steam blower box according to one of the preceding claims, **characterized in that** the valves (22) can be withdrawn together with the inner box (16).

11. Steam blower box according to one of the preceding claims, **characterized in that** the valves (22) in each case comprise at least one valve pipe (26) via which the respective zone chamber (18) is connected to the main steam supply chamber (20).

12. Steam blower box according to Claim 11, **characterized in that** only the valve pipe (26) of a respective valve (22) is firmly connected to the inner box (16).

13. Steam blower box according to Claim 12, **characterized in that** the valves (22) in each case have a multi-part construction and the parts not formed by the valve pipe (26) are detachably connected to the valve pipe (26) and/or inner box (16).

14. Steam blower box according to Claim 13, **characterized in that** the parts not formed by the valve pipe (26) are arranged at least substantially outside the inner box (16).

15. Steam blower box according to Claim 13 or 14, **characterized in that** the parts not formed by the valve pipe (26) are connected to the valve pipe (26) and/or the inner box (16) via a flanged connection (28).

16. Steam blower box according to one of the preceding claims, **characterized in that** the valve pipe (26) is firmly connected to the associated valve (22) and the unit formed thereby can be dismantled.

17. Steam blower box according to one of the preceding claims, **characterized in that** means (30) are provided via which the inner box (16) can be placed with its side having the zone chambers (18) on the steam outlet wall (12) of the outer box (14) and/or can be connected to the outer box (14) in such a way that it rests with its side having the zone chambers (19) on the steam outlet wall (12).

18. Steam blower box according to Claim 17, **characterized in that** the inner box (16) can be pressed onto the steam outlet wall of the outer box (14) by the relevant means.

19. Steam blower box according to Claim 17 or 18, **characterized in that** the relevant means (30) comprise clamping elements, locking means and/or the like.

20. Steam blower box according to Claim 19, **characterized in that** mechanical, hydraulic, pneumatic and/or electric clamping elements or locking means are provided.

21. Steam blower box according to one of the preceding claims, **characterized in that** the pressing or connecting means (30) are detachable for a respective withdrawal of the inner box (16).

22. Steam blower box according to one of the preceding claims, **characterized in that** the pressing or connecting means (30) can preferably be activated and detached automatically via an appropriate controller.

23. Steam blower box according to one of the preceding claims, **characterized in that** sealing elements (32) are provided between outer box (14) and inner box (16).

24. Steam blower box according to one of the preceding claims, **characterized in that**, even during a respective withdrawal movement, the inner box (16) rests on the steam outlet wall (12) of the outer box (14), preferably via highly flexible and/or low-friction sealing elements (40).

25. Steam blower box according to Claim 24, **characterized in that** the sealing elements (40) provided are sealing lips, spring plates and/or the like.

## Revendications

1. Distributeur de vapeur (10) pour l'application de vapeur sur une nappe de matériau en circulation comme notamment une nappe de papier ou de carton à égoutter, comprenant une caisse extérieure (14) formant le boîtier, présentant une paroi de sortie de vapeur (12) et une caisse intérieure (16), qui comprend une pluralité de chambres zonales (18) alignées les unes contre les autres sur la largeur de la nappe, limitées par la paroi de sortie de vapeur (12) de la caisse extérieure (14) et une chambre d'alimentation de vapeur principale (20), à laquelle les chambres zonales (18) sont connectées par le biais de soupapes (22), la caisse intérieure (16) pouvant être sortie au moins partiellement de la caisse extérieure (14).

2. Distributeur de vapeur selon la revendication 1,
**caractérisé en ce que**
la caisse intérieure (16) est supportée sur la caisse extérieure (14) le long d'une section de sortie déterminée.

3. Distributeur de vapeur selon la revendication 1 ou 2,
**caractérisé en ce que**
la caisse intérieure (16) peut être sortie par le biais d'au moins un dispositif de déplacement (24).

4. Distributeur de vapeur selon la revendication 3,
**caractérisé en ce que**
le dispositif de déplacement (24) comprend des rouleaux, des paliers lisses et/ou similaires.

5. Distributeur de vapeur selon l'une quelconque des revendications précédentes,
**caractérisé en ce que**
la caisse intérieure (16) peut être sortie de manière autoportante ou bien supportée sur la caisse extérieure (14) sur une partie de la longueur de la caisse dans la direction du côté opérateur et sur au moins essentiellement la partie restante de la longueur de la caisse dans la direction du côté entraînement.

6. Distributeur de vapeur selon l'une quelconque des revendications précédentes,
**caractérisé en ce que**
la caisse intérieure (16) peut être sortie sur au moins approximativement deux tiers de la longueur de la caisse dans la direction du côté opérateur de manière supportée sur la caisse extérieure (14).

7. Distributeur de vapeur selon l'une quelconque des revendications précédentes,
**caractérisé en ce que**
la caisse intérieure (16) peut être sortie sur au moins approximativement un tiers de la longueur de la caisse dans la direction du côté entraînement de manière supportée sur la caisse extérieure (14).

8. Distributeur de vapeur selon l'une quelconque des revendications précédentes,
**caractérisé en ce que**
la caisse extérieure (14) possède une forme en section transversale au moins essentiellement fermée.

9. Distributeur de vapeur selon l'une quelconque des revendications précédentes,
**caractérisé en ce que**
les soupapes (22) sont associées à la caisse intérieure (16).

10. Distributeur de vapeur selon l'une quelconque des revendications précédentes,
**caractérisé en ce que**
les soupapes (22) peuvent être sorties en même temps que la caisse intérieure (16).

11. Distributeur de vapeur selon l'une quelconque des revendications précédentes,
**caractérisé en ce que**
les soupapes (22) comprennent chacune au moins un tube de soupape (26), par le biais duquel la chambre zonale respective (18) est connectée à la chambre d'alimentation de vapeur principale (20).

12. Distributeur de vapeur selon la revendication 11,
**caractérisé en ce que**
seulement le tube de soupape (26) d'une soupape respective (22) est connecté fixement à la caisse intérieure (16) .

13. Distributeur de vapeur selon la revendication 12,
**caractérisé en ce que**
les soupapes (22) possèdent chacune une structure en plusieurs parties et les parties non formées par le tube de soupape (26) sont connectées de manière détachable au tube de soupape (26) et/ou à la caisse intérieure (16).

14. Distributeur de vapeur selon la revendication 13,
**caractérisé en ce que**
les parties non formées par le tube de support (26) sont disposées au moins substantiellement en dehors de la caisse intérieure (16).

15. Distributeur de vapeur selon la revendication 13 ou 14,
**caractérisé en ce que**
les parties non formées par le tube de soupape (26) sont connectées par le biais d'une connexion par bride (28) au tube de soupape (26) et/ou à la caisse intérieure (16).

16. Distributeur de vapeur selon l'une quelconque des revendications précédentes,
**caractérisé en ce que**
le tube de soupape (26) est connecté fixement à la soupape associée (22) et l'unité ainsi formée peut être démontée.

17. Distributeur de vapeur selon l'une quelconque des revendications précédentes,
**caractérisé en ce que**
des moyens (30) sont prévus, par le biais desquels la caisse intérieure (16) peut être appliquée avec son côté présentant les chambres zonales (18) contre la paroi de sortie de vapeur (12) de la caisse extérieure (14), et/ou peut être connectée à la caisse extérieure (14) de telle sorte qu'elle s'applique avec son côté présentant les chambres zonales (18) contre la paroi de sortie de vapeur (12).

18. Distributeur de vapeur selon la revendication 17,
**caractérisé en ce que**
la caisse intérieure (16) peut être pressée par les moyens en question contre la paroi de sortie de vapeur de la caisse extérieure (14).

19. Distributeur de vapeur selon la revendication 17 ou 18,
**caractérisé en ce que**
les moyens en question (30) comprennent des éléments de serrage, des verrouillages et/ou similaires.

20. Distributeur de vapeur selon la revendication 19,
**caractérisé en ce que**
l'on prévoit des éléments de serrage ou des verrouillages mécaniques, hydrauliques, pneumatiques et/ou électriques.

21. Distributeur de vapeur selon l'une quelconque des revendications précédentes,
**caractérisé en ce que**
les moyens de pressage ou de connexion (30) pour chaque sortie respective de la caisse intérieure (16) sont détachables.

22. Distributeur de vapeur selon l'une quelconque des revendications précédentes,
**caractérisé en ce que**
les moyens de pressage ou de connexion (30) peuvent être activés ou détachés automatiquement de préférence par le biais d'une commande correspondante.

23. Distributeur de vapeur selon l'une quelconque des revendications précédentes,
**caractérisé en ce que**
l'on prévoit des éléments d'étanchéité (32) entre la caisse extérieure (14) et la caisse intérieure (16).

24. Distributeur de vapeur selon l'une quelconque des revendications précédentes,
**caractérisé en ce que**
la caisse intérieure (16) s'applique également pendant un mouvement de sortie respectif de préférence par le biais d'éléments d'étanchéité (40) très flexibles et/ou à faible frottement contre la paroi de sortie de vapeur (12) de la caisse extérieure (14).

25. Distributeur de vapeur selon la revendication 24,
**caractérisé en ce que**
l'on prévoit comme éléments d'étanchéité (40) des lèvres d'étanchéité, des tôles élastiques et/ou similaires.
